# EUROPÄISCHE PATENTSCHRIFT

(11) **EP 1 620 237 B1**
(45) Veröffentlichungstag und Bekanntmachung des Hinweises auf die Patenterteilung: **06.06.2007**
(21) Anmeldenummer: 04718193.8
(22) Anmeldetag: 06.03.2004
(51) Int. Cl.: B27L 5/06

(54) **FURNIERMESSERMASCHINE**
VENEER CUTTING MACHINE
TRANCHEUSE

(30) Priorität: 29.04.2003 DE 10319208
(43) Veröffentlichungstag der Anmeldung: 01.02.2006
(73) Patentinhaber: Grenzebach BSH GmbH, 36251 Bad Hersfeld (DE)
(72) Erfinder: HEINER, Armin, 36284 Hohenroda (DE); MEYER, Jean, 36289 Friedewald (DE); WEPPLER, Heinrich, 36251 Ludwigsau (DE)
(74) Vertreter: Frese-Göddeke, Beate
(86) Internationale Anmeldenummer: PCT/EP2004/002315
(87) Internationale Veröffentlichungsnummer: WO 2004/096509

(56) Entgegenhaltungen:
- EP-B- 0 584 268
- DE-C- 10 124 065
- US-A- 5 511 598
- US-A- 5 787 949
- US-B1- 6 474 379

## Beschreibung

Die Erfindung betrifft eine Vorrichtung zum Schneiden von Furnieren aus einem Holzblock gemäß dem Oberbegriff des Anspruchs 1.

Solche Vorrichtungen werden eingesetzt, um von einem Holzblock dünne Tafeln, die auch Furniere genannt werden, abzuschneiden. Der Vorgang wird auch Messern genannt. Es sind Senkrecht- Messermaschinen und Staylog- Messermaschinen bekannt.

Bei den Staylog- Messermaschinen ist der Holzblock auf einer durch eine ebene Mantelfläche gebildeten Auflagefläche einer Balkenkonstruktion eingespannt. Diese ist um ihre horizontale Längsachse drehbar gelagert, so dass mit jeder Drehbewegung ein Furnier mit einem parallel oder in einem spitzen Winkel zu der Längsachse gelagerten und auf die Balkenkonstruktion zu bewegbaren Messer abgeschnitten wird.

Aus der EP 584 268 B1 ist eine tangential rotierende Furniermessermaschine bekannt, bei der vier Holzblöcke auf einer Balkenkonstruktion (Flitch- Tisch) einspannbar sind. Zum Einspannen sind Andockkörper mit ovalen Köpfen angeordnet, die drehbar angetrieben im Flitch- Tisch gelagert sind und in Nuten, die in die Holzblöcke eingearbeitet sind, lösbar eingreifen.

Bei den Senkrecht- Messermaschinen ist der Holzblock auf einem Tisch eingespannt, der in einer in etwa senkrechten Ebene auf und ab bewegt wird. Von dem Holzblock wird z.B. bei der Aufwärtsbewegung ein Furnier abgeschnitten.

Aus der DE 101 24 065 C1 ist eine Furniermessermaschine bekannt, bei der ein Holzblock auf einem Tisch einspannbar ist und in einer senkrechten Ebene relativ zum Messer bewegt wird. Ein Werkzeugschlitten, auf dem ein Messer und ein Druckbalken angeordnet sind, ist so in einer horizontalen Ebene verfahrbar, dass der Winkel zwischen der Schneide des Messers und der Einspannebene verstellbar ist.

Beim Anfahren einer Messermaschine nach dem Wechsel eines Holzblocks ist es relativ zeitaufwändig, das Messer in Arbeitsposition zu fahren. Hierfür muss nach Augenmaß der Werkzeugschlitten so weit in Richtung des Holzbalkens gefahren werden, dass das Messer so eben nicht den Holzblock berührt.

Weiterhin kommt bei konischen Holzblöcken die Schwierigkeit hinzu, das Messer in die richtige Position in bezug auf die zu schneidende Fläche des Holzblocks zu bringen. Hierbei ist die Schneide des Messers weitestgehend parallel zu der zu schneidenden Fläche auszurichten, um ein optimales Schnittbild und minimalen Abfall zu erzielen.

Dies erfordert einerseits ein gutes Geschick des Bedienpersonals und andererseits zusätzliche Zeit.

Aufgabe der Erfindung ist es, das Anfahren einer Messermaschine nach dem Einspannen eines Holzblocks zu vereinfachen und zu beschleunigen.

Die Aufgabe ist durch die kennzeichnenden Merkmale des Anspruchs 1 gelöst. Dadurch dass eine Vorrichtung zum automatischen Positionieren des Werkzeugschlittens relativ zum eingespannten Holzblock angeordnet ist, ist das Bedienpersonal nach dem Starten des Anfahrvorgangs wesentlich von den Arbeiten entlastet, die zur Optimierung der Ausbeute mit hoher Genauigkeit ausgeführt werden müssen und daher Erfahrung und Konzentration erfordern. Die erforderlichen Vorgänge werden automatisch mit optimaler Genauigkeit ausgeführt. Lichtgitter sind sehr gut für die Erfassung der Außenkonturen von Gegenständen geeignet und preiswert verfügbar.

Weiterhin wird die Zeit für jedes Anfahren - oder bei einer Unterbrechung des Messervorgangs für jedes Wiederanfahren - um bis 15 % reduziert.

Die Unteransprüche betreffen die vorteilhafte Ausgestaltung der Erfindung.

Die Erfindung wird anhand eines in der Zeichnung schematisch dargestellten Beispiels einer Staylog- Messermaschine weiter erläutert. Es zeigen
Figur 1 eine Seitenansicht einer erfindungsgemäßen Staylog- Furniermessermaschine, teilweise geschnitten,
Figur 2 eine Draufsicht auf die Staylog- Balkenanordnung gemäß Figur 1 mit einem eingespannten qaderförmigen Holzblock,
Figur 3 eine Draufsicht auf die Staylog- Balkenanordnung gemäß Figur 1 mit einem eingespannten konischen Holzblock und
Figur 4 eine Draufsicht auf die Staylog- Balkenanordnung gemäß Figur 3 nach einem Schrägstellen eines Werkzeugschiittens.

Wie aus den Figur 1 und 2 ersichtlich, besteht eine Furniermessermaschine aus einem Grundrahmen 1, auf dem auf der einen, hier rechten Seite ein Werkzeugschlitten 2 mit einem Messerträger 3 und auf der anderen Seite eine Vorrichtung zum Einspannen eines Holzblocks 19, hier eine Staylog- Balkenanordnung 4 befestigt sind.

Der Werkzeugschlitten 2 ist auf zwei parallel angeordneten Schienen 6 in einer horizontalen Ebene hin und her beweglich gelagert, wie durch den Pfeil 5 symbolisiert.

Hierbei ist der Werkzeugschlitten 2 mit Führungselementen 7, die an einem Maschinengestell 8 befestigt sind, mit minimalem Spiel und verdrehsicher auf den Schienen 6 so geführt, dass während des Schneidens des Holzblocks 19 nur eine Bewegung längs der Schienen 6 möglich ist. Der Werkzeugschlitten 2 ist durch zwei erste Hydraulikzylinder 20 antreibbar.

Oben auf dem Maschinengestell 8 ist der Messerträger 3 mit einem Messer 10 so befestigt, dass er in Richtung des Pfeiles 9 verschiebbar und um eine Achse im Bereich einer nach unten gerichteten Schneide des Messers 10 drehbar gelagert ist. Das Messer 10 und damit seine Schneide erstrecken sich in normaler Position rechtwinklig zur Bewegungsrichtung des Werkzeugschlittens 2. Dabei ist das Messer 10 in der nach Figur 1 linken Seite des Messerträgers 3 angeordnet, die der Staylog- Balkenanordnung 4 gegenüberliegt. Die Dreh- und Verschiebbarkeit des Messerträgers 3 gegenüber dem Maschinengestell 8, die für die Justierung seiner Lage gegenüber einem unten beschriebenen Druckbalken 11 erforderlich ist, ist über verschiedene Antriebe gewährleistet.

Unterhalb des Messers 10 und parallel dazu ist am Maschinengestell 8 der Druckbalken 11 befestigt. Druckbalken 11 und Messer 10 sind im Betrieb so eingestellt, dass zwischen beiden ein kurzer Abstand eingehalten ist.

Am Maschinengestell 8 sind in Höhe der Schneide des Messers 10 Lichtgitter 12 derart angeordnet, dass die Lichtstrahlen 13 in einer in etwa horizontalen Ebene zumindest über die Länge der Schneide und weitgehend parallel dazu verlaufen. Die Lichtgitter sind mittels Hydraulikantrieben 14 parallel zum Messer 11 verschiebbar geführt.

Das Maschinengestell 8 und somit der Werkzeugschlitten 2 ist um eine senkrechte Achse so drehbar, dass zwischen einer horizontalen Linie rechtwinklig zu den Schienen 6 und der Schneide des Messers 10 ein spitzer Winkel einstellbar ist. Ein Beispiel für eine solche Verstelleinrichtung ist in der DE 101 24 065 C1 beschrieben.

Auf dem Maschinengestell 8 sind weiterhin nicht dargestellte Vorrichtungen für den Austrag der geschnittenen Furnierblätter angeordnet.

Die Staylog- Balkenanordnung 4 ist so auf dem Grundrahmen 1 befestigt, dass die horizontale Längsachse 16 seiner Balkenkonstruktion 15 rechtwinklig zu den Schienen 6 verläuft. Die Balkenkonstruktion 15 ist zwischen zwei Gestellen 18 drehbar gelagert und mit einem nicht dargestellten Antrieb verbunden. Auf einer durch eine ebene Mantelfläche gebildeten Auflagefläche 17 der Balkenkonstruktion 15 ist der Holzblock 19 mit Hilfe von Mitteln zum Einspannen einspannbar, hier mit nicht näher dargestellten Haltklauen und Spannklauen.

Die gesamte Messermaschine ist an eine zentrale Steuerung - z.B. eine SPS (speicherprogrammierbare Steuerung) oder einen Rechner - angeschlossen, die die Arbeitsabläufe der Messermaschine bestimmt.

Im Betrieb ist der Werkzeugschlitten 2 zunächst auf den maximal möglichen Abstand zur Staylog- Balkenanordnung 4 - die sogenannte Ruhestellung - zurückgefahren. Es wird ein Holzblock 19 mit Hilfe der Spannklauen sowie gegebenenfalls der Halteklauen auf der Balkenkonstruktion 15 eingespannt. Zum Start des Anfahr- und Messervorgangs betätigt der Bediener einen entsprechenden Schalter, wobei er einen automatischen Programmablauf entsprechend der Form des Holzblocks 19 auswählt. Die Lichtgitter 12 werden in eine vorbestimmte Position zwischen dem Messer 10 und dem Holzbalken 19 vorgefahren. Der Werkzeugschlitten 2 wird durch Ausfahren der ersten Hydraulikzylinder 20 in Richtung Staylog- Balkenanordnung 4 gefahren und gleichzeitig der Antrieb für die Balkenkonstruktion 15 eingeschaltet, so dass diese mit dem eingespannten Holzblock 19 um ihre Längsachse 38 gegen den Uhrzeigersinn gemäß Pfeil 21 in Figur 1 gedreht wird. Das bedeutet, dass die Aufwärtsbewegung des Holzblocks 19 auf der dem Werkzeugschlitten 2 zugewandten Seite erfolgt. Der weitere automatische Ablauf ist für quaderförmige und konische Holzblöcke 19 unterschiedlich.

Bei quaderförmigem Holzblock 19 sind die Lichtgitter 12 so geschaltet, dass die Lichtstrahlen 13 parallel verlaufen. Sobald der Holzblock 19 einen der Lichtstrahlen 13 durchbricht, wird der Werkzeugschlitten 2 angehalten, während die Balkenkonstruktion 15 weiter dreht. Mit Hilfe der Lichtstrahlen 13 wird jetzt der genaue kürzeste Abstand zwischen der Schneide des Messers 11 und dem äußersten Rotationskreis des Holzblocks 19 bestimmt. Um diesen Abstand wird der Werkzeugschlitten 2 in Richtung Staylog- Balkenanordnung 4 gefahren und gleichzeitig die Lichtgitter 12 hinter die Schneide des Messers 11 zurückgefahren.

Jetzt wird der Werkzeugschlitten 2 so weit in Richtung des Holzblocks 19 vorgeschoben, dass hiervon während der aufwärts gerichteten Drehbewegung ein Furnierblatt in einer einstellbaren Solldicke abgeschnitten wird.

Sobald die Balkenkonstruktion 12 eine Position erreicht hat, in der sich die Auflagefläche 15 oben befindet, wird der Werkzeugschlitten 2 mit Hilfe der ersten Hydraulikzylinder 20 erneut eine definierte Strecke in Richtung Staylog- Balkenanordnung 4 vorgeschoben, wobei diese Strecke der Solldicke des Furnierblattes entspricht. Dieser Vorgang wird so oft wiederholt, bis entweder so viele Furnierblätter vom Holzblock 19 abgeschnitten sind, dass nur noch ein minimaler Rest des Holzblocks 19 (Restblock) übrig ist, der nicht weiter geschnitten werden kann, weil das Messer 10 in die Balkenkonstruktion 15 eingreifen würde. Der Messervorgang wird automatisch gestoppt und der Werkzeugschlitten 2 in seine Ruheposition zurückgefahren. Vom Bedienpersonal wird der Restblock nach dem Lösen der Spannklauen entnommen sowie ein neuer Holzblock 19 eingespannt, und der Schneidvorgang beginnt von vorne.

Oder es ist eine Unterbrechung des Messervorgangs erforderlich, weil z.B. Arbeiten am Holzblock 19 vorgenommen werden müssen. Auch hier wird der Messervorgang gestoppt, die letze Arbeitsposition des Werkzeugschlittens 2 gespeichert und dieser in seine Ruheposition zurückgefahren. Wenn die Arbeiten beendet sind, wird der Werkzeugschlitten 2 automatisch in die letzte gespeicherte Arbeitsposition gefahren und das Messern fortgesetzt.

Die abgeschnittenen Furnierblätter werden automatisch abtransportiert.

Während des Messerns - das heißt ohne Unterbrechung des Vorgangs - werden gegebenenfalls die Halteklauen in ihre Ruheposition gefahren, bevor die Schneide des Messers 10 in den Bereich gefahren wird, in dem sie mit den Halteklauen in Kontakt kommen könnte.

Bei konischem Holzblock 19 unterscheidet sich der oben beschriebene Anfahrvorgang wie folgt: Die Lichtgitter 12 sind zuerst so geschaltet, dass sich die Lichtstrahlen 13 wie in Figur 3 dargestellt kreuzen. Sobald der Holzblock 19 einen der Lichtstrahlen 13 durchbricht, wird der Werkzeugschlitten 2 angehalten, während die Balkenkonstruktion 15 weiter dreht. Anschließend wird der Werkzeugschlitten 2 durch einen der ersten Hydraulikzylinder 20 auf der Seite, auf der die hier vorderen Lichtstrahlen 13 nicht unterbrochen sind, das ist nach Figur 3 die linke Seite, weiter in Richtung des Holzblocks 19 gefahren, während die andere Seite in ihrer Position gehalten wird. Sobald der Holzblock 19 den auf der zweiten Seite vorderen Lichtstrahl 13 durchbricht, wird der erste Hydraulikzylinder 20 gestoppt, so dass die Schneide des Messers 10 weitgehend parallel zu der zu messemden Fläche des Holzblocks 19 ist. Die Lichtgitter 12 werden wieder so geschaltet, dass die Lichtstrahlen 13 parallel verlaufen, und die weiteren Vorgänge verlaufen wie oben zum parallelen Holzblock 19 beschrieben.

Die Erfindung kann anstatt bei Staylog- Messermaschinen auch bei Senkrechtmessermaschinen eingesetzt werden. Hierbei ist die Staylog- Balkenanordnung durch eine Tischanordnung ersetzt, und der Holzblock 19 wird auf- und abbewegt. Die Beschreibung des obigen Beispiels gilt analog.

## Patentansprüche

1. Vorrichtung zum Schneiden von Furnieren aus einem Holzblock,
mit einem mit einem Messer und einem Druckbalken bestückten Werkzeugschlitten, der in einer horizontalen Ebene hin und her bewegbar geführt ist,
und mit einer Vorrichtung zum Einspannen des Holzblocks, wobei die Vorrichtung derart antreibbar ist, dass der eingespannte Holzblock am Messer vorbeiführbar ist, wobei Mittel zum Verstellen eines Winkels zwischen der Schneide des Messers und der Längsachse der Vorrichtung zum Einspannen angeordnet sind,
**gekennzeichnet durch** eine Vorrichtung zum Positionieren des Werkzeugschlittens (2) relativ zum eingespannten Holzblock (19) mit mindestens einem Lichtgitter (12), das so umschaltbar ist, dass seine Lichtstrahlen (13) parallel verlaufen oder sich kreuzen.

2. Vorrichtung nach Anspruch 1, **dadurch gekennzeichnet, dass** das oder die Lichtgitter (12) so angeordnet sind, dass die Lichtstrahlen (13) in einer annähernd horizontalen Ebene verlaufen.

3. Vorrichtung nach Anspruch 1 oder 2, **dadurch gekennzeichnet, dass** das oder die Lichtgitter (12) verfahrbar am Werkzeugschlitten (2) befestigt sind.

4. Vorrichtung nach einem der Ansprüche 1 bis 3, **dadurch gekennzeichnet, dass** die Vorrichtung zum Schneiden eine Senkrecht- Messermaschine ist.

5. Vorrichtung nach einem der Ansprüche 1 bis 3, **dadurch gekennzeichnet, dass** die Vorrichtung zum Schneiden eine Staylog- Messermaschine ist.

## Claims

1. A device for cutting veneers from a block of wood, having a tool carriage which is equipped with a blade and a pressure bar and is movably guided back and forth in a horizontal plane, and having a device for clamping the block of wood, the device being drivable in such a way that the clamped block of wood may be guided past the blade, wherein means for adjusting an angle between the cutting edge of the blade and the longitudinal axis of the device for clamping are arranged,
**characterised by** a device for positioning the tool carriage (2) relative to the clamped block of wood (19) having at least one light grid (12) which may be switched such that its light beams (13) extend parallel or cross.

2. A device according to Claim 1, **characterised in that** the light grid(s) (12) is/are arranged such that the light beams (13) extend in a virtually horizontal plane.

3. A device according to Claim 1 or 2, **characterised in that** the light grid(s) (12) are movably mounted on the tool carriage (2).

4. A device according to one of Claims 1 to 3, **characterised in that** the device for cutting is a vertical lathe.

5. A device according to one of Claims 1 to 3, **characterised in that** the device for cutting is a Staylog lathe.

## Revendications

1. Dispositif pour trancher des feuilles de placage d'un tronçon de bois,
avec un chariot porte-outil équipé d'une lame et d'une barre de pression qui effectue un mouvement de va et vient dans un plan horizontal,
et avec un dispositif pour fixer le tronçon de bois, dans lequel le dispositif peut être entraîné de manière à faire passer le tronçon de bois devant la lame, dans lequel des moyens pour régler un angle entre le tranchant de la lame et l'axe longitudinal du dispositif de blocage sont disposés,
**caractérisé par** un dispositif destiné à positionner le chariot porte-outil (2) par rapport au tronçon de bois (19) fixé comprenant au moins une barrière lumineuse (12) qui peut être commutée de telle manière que ses rayons lumineux courent en parallèle ou se croisent.

2. Dispositif selon la revendication 1, **caractérisé en ce que** la ou les barrières lumineuses (12) sont disposées de telle manière que les rayons lumineux (13) courent dans un plan approximativement horizontal.

3. Dispositif selon la revendication 1 ou 2, **caractérisé en ce que** la ou les barrières lumineuses (12) sont fixées de manière déplaçable sur le chariot porte-outil (2).

4. Dispositif selon l'une des revendications 1 à 3, **caractérisé en ce que** le dispositif pour trancher est une machine de tranchage vertical.

5. Dispositif selon l'une des revendications 1 à 3, **caractérisé en ce que** le dispositif pour trancher est une machine de tranchage à barre de déroulage excentré (Staylog).
